# NEUE EUROPÄISCHE PATENTSCHRIFT

(11) **EP 1 037 310 B3**
(45) Veröffentlichungstag dieser Patentschrift: **17.09.2014**
(45) Hinweis auf die Patenterteilung: 16.11.2005
(21) Anmeldenummer: 00101409.1
(22) Anmeldetag: 25.01.2000
(51) Int. Cl.: H01R 4/24

(54) **Hülsenförmiges Klemmelement zum abisolierfreien Anschluss elektrischer Leiter**
Sleeve shaped clamping element for strippless connecting electric conductors
Elément de serrage sous forme de douille pour connexion autodénudant de conducteurs électriques

(30) Priorität: 05.03.1999 DE 19909825
(43) Veröffentlichungstag der Anmeldung: 20.09.2000
(73) Patentinhaber: PHOENIX CONTACT GmbH & Co. KG, 32825 Blomberg (DE)
(72) Erfinder: Willinski, Bernd, Dipl.-Ing., 32657 Lemgo (DE)
(74) Vertreter: Por, David

(56) Entgegenhaltungen:
- DE-B- 2 339 800
- US-A- 3 960 431
- US-A- 4 466 682

## Beschreibung

Die Erfindung bezieht sich auf ein hülsenförmiges Klemmelement der im Gattungsbegriff des Patentanspruchs 1 näher bezeichneten Art.

Solche Klemmelemente sind aus der DE-Auslegeschrift 23 39 800 und aus der DE-Patentschrift 32 39 708 bekannt. Der in seiner Gesamtheit als metallene Klemmfeder ausgebildete Hülsenkörper solcher Klemmelemente hat über seinen gesamten Querschnitt hinweg eine konstante Dicke, was sowohl beim Kontaktieren, nämlich beim Einschneiden in den Isoliermantel des betreffenden Leiters, als auch hinsichtlich des Platzbedarfs des Klemmelementes in dem zugehörigen Klemmengehäuse nachteilig ist. Dabei ist es mit Rücksicht auf den mechanischen Spannungsverlauf bei aufgebrachten Klemmkräften des aufgeweiteten Hülsenkörpers nicht erforderlich, ihn bis zum Klemmschlitz hin in gleicher Dicke auszuführen. Vielmehr ist auf den elastisch verformbaren Bereich abzustellen, in welchem bei klemmendem Hülsenkörper die Spannungen entsprechend der Länge des Hebelarms von der Klemmstelle aus gesehen bei konstanter Materialdicke zunehmen, was keineswegs günstig ist.

Der Erfindung liegt deshalb die Aufgabe zugrunde, ein hülsenförmiges Klemmelement der gattungsbildenden Art zu schaffen, dessen Gestaltung unter Berücksichtung des Biegespannungsverlaufs im Klemmzustand optimiert ist.

Diese Aufgabe wird bei einem hülsenförmigen Klemmelement der gattungsgemäßen Art nach der Erfindung durch die kennzeichnenden Merkmale des Patentanspruchs 1 gelöst.

Für die Erfindung ist wesentlich, daß durch die Querschnittsverjüngung zumindest eines der Klemmschenkel des Klemmelementes bis zur Klemmstelle hin zwei unterschiedliche Vorteile erzielt werden. Zum einen wirkt sich die Materialverjüngung des Klemmschenkels am Klemmschlitz selbst durch eine geringere Materialstärke im Schneidenbereich des Klemmschenkels aus, wodurch beim Einschieben des nicht abisolierten elektrischen Leiters in den Klemmschlitz hinein das Durchtrennen des Isoliermantels des Leiters begünstigt wird. Zum zweiten bringt bei der ständigen Miniaturisierung der Bausteine für die Klemmentechnik der im Querschnitt sich verjüngende Klemmschenkel Platzvorteile, weil er sich bei gegebenen Platzverhältnissen vom Klemmschlitz weg weiter aufweiten kann oder bei verringerten Platzverhältnissen Leiter unveränderten Querschnitts kontaktieren kann, ohne daß die Schneid- und Klemmkräfte beeinträchtigt sind. Diese Vorteile wirken sich besonders dann gravierend aus, wenn das erfindungsgemäße hülsenförmige Klemmelement die übliche symmetrische Bauform mit zwei Klemmschenkeln hat, die beide mit verjüngendem Querschnitt ausgeführt sind. Man erreicht so einen gleichmäßigen Verlauf der mechanischen Spannung in den Klemmschenkeln, deren Biegebereich dadurch verlängert werden kann, wodurch höhere Rückstellkräfte möglich sind.

Vorteilhafte Ausgestaltungsmerkmale der Erfindung ergeben sich aus den Unteransprüchen.

Die Erfindung wird nachfolgend anhand der Zeichnung an einem Ausführungsbeispiel noch näher erläutert. Dabei zeigen:
- Fig. 1: den Querschnitt durch eine Klemme mit einem hülsenförmigen Klemmelement entsprechend der Erfindung und
- Fig. 2: eine der Figur 1 entsprechende Darstellung, jedoch mit in die Klemme eingeführtem, elektrischem Leiter.

Im einzelnen zeigt Figur 1 ein Klemmengehäuse 1, in welchem sich ein Klemmraum 2 befindet, der sich senkrecht zur Darstellungsebene erstreckt. Darin ist ein sich mit seiner Länge in gleicher Richtung erstreckender Hülsenkörper 3 angeordnet, der aus einem Metall mit geeigneten Federeigenschaften besteht und zumindest elektrisch mit einer Stromschiene 7 verbunden ist.

Der Hülsenkörper 3 stellt ein Klemmelement dar, welches entlang seinem oberen Scheitelbereich einen Klemmschlitz 4 aufweist. Durch diesen Klemmschlitz 4 geht eine durch eine strichpunktierte Linie angedeutete Ebene hindurch, zu der der gesamte Hülsenkörper 3 spiegelsymmetrisch ausgebildet ist. Insgesamt hat der Hülsenkörper 3 im Querschnitt gesehen ein Kastenprofil oder ein U-Profil, wobei die U-Schenkel zwei einander gegenüberliegende Klemmschenkel 5 bilden, die einstückig über den unteren U-Steg 6 miteinander verbunden sind. Der U-Steg 6 ist fest, insbesondere elektrisch leitend mit der Stromschiene 7 verbunden. Zu beiden Seiten geht der U-Steg 6 über gerundete Bögen 8 in die Federschenkel 5 über, die bis zu Abwinklungen 9 hochlaufen, von denen ab sie in gegeneinander konvergierende, dachschrägenförmig verlaufende Schenkelenden 10 übergehen, welche mit endseitigen Schneiden 11 den Klemmschlitz 4 begrenzen.

Die Besonderheit des Hülsenkörpers 3 liegt darin, daß die Klemmschenkel 5 sich nach oben, also zum Klemmschlitz 4 hin im Querschnitt verjüngen. Der Verjüngungsbereich erstreckt sich zwischen den gerundeten Bögen 8 am Übergang zum U-Steg 6 und den oberen Abwinklungen 9, so daß die Schenkelenden 10 von den Abwinklungen 9 bis zum Klemmschlitz 4 bzw. zu ihren Schneiden 11 hin einen im wesentlichen konstanten Querschnitt haben.

In nicht klemmender, also nicht aufgeweiteter Position verjüngt sich der gesamte Hülsenkörper 3 in seiner Breite nach oben hin etwas, was man in Figur 1 an dem Abstand erkennt, den die Abwinklungen 9 der Klemmschenkel 5 zu den seitlichen Abgrenzungen des Aufnahmeraums 2 lassen. Die erwähnte Verjüngung des Hülsenkörpers 3 betrifft dessen Außenkontur.

Wie Figur 2 zeigt, ist bei eingeführtem elektrischen Leiter 12 der Hülsenkörper 3 aufgeweitet, d.h. seine elastischen Klemmschenkel 5 haben jetzt parallel zueinanderliegende Außenseiten, bis zu deren Position hin am Klemmschlitz 4 zwischen den Schneiden 11 ein größerer Feder- oder Klemmweg der beiden Klemmschenkel 5 zur Verfügung steht. Zudem erkennt man hier, daß die im Querschnitt dünneren Enden 10 der Klemmschenkel 5 leichter in das Isolationsmaterial 13 des Leiters 12 eindringen können.

In der kontaktierenden, aufgeweiteten Lage entspricht die sich in Richtung zur Kontaktstelle hin verjüngende Ausbildung der Klemmschenkel einem Träger gleicher Biegespannung, was bedeutet, daß durch den immer größer werdenden Querschnitt der Federschenkel 5 zu dem eingespannten U-Steg 6 hin das Metallmaterial des Hülsenkörpers 3 einen zunehmend größeren Biegewiderstand hat und entsprechend zunehmend größere Rückstellkräfte entgegen der Aufweitung aufbringt.

## Patentansprüche

1. Hülsenförmiges Klemmelement mit einem dem abisolierfreien Anschluß eines elektrischen Leiters dienenden und in Längsrichtung des Hülsenkörpers verlaufenden Klemmschlitz, wobei der Hülsenkörper im Querschnitt gesehen ein Kastenprofil oder U-Profil mit U-Schenkeln hat, wobei die U-Schenkel zwei einander gegenüberliegende Federschenkel bilden, die einstückig über einen unteren U-Steg miteinander verbunden sind, wobei der U-Steg (6) über gerundete Bögen (8) in die Federschenkel (5) übergeht, die bis zu Abwinklungen (9) hochlaufen, von denen ab sie in Schenkelenden übergehen, wobei Schenkelenden der Federschenkel im Bereich zum Klemmschlitz hin konvergieren und den Klemmschlitz begrenzende Schneiden aufweisen,
**dadurch gekennzeichnet,**
**daß** sich beide Federschenkel (5) in ihrem elastisch verformbaren Bereich in Richtung zum Klemmschlitz (4) hin und im Bereich ihres U-Schenkels zwischen den gerundeten Bögen (8) am Übergang zum U-Steg und den oberen Abwicklungen (9) in ihrem Querschnitt verjüngen.

2. Klemmelement nach Anspruch 1,
**dadurch gekennzeichnet,**
**daß** der verjüngte Querschnitt bis zur Schneide (11) des Federschenkels (5) reicht.

3. Klemmelement nach Anspruch 1 oder 2,
**dadurch gekennzeichnet,**
**daß** die Querschnittsabnahme des Federschenkles (5) stetig ist.

4. Klemmelement nach einem der Ansprüche 1 bis 3,
**dadurch gekennzeichnet,**
**daß** beide Federschenkel (5) bezogen auf eine durch den Klemmschlitz (4) hindurchgehende Ebene spiegelsymmetrich und beide mit der Querschnittsverjüngung ausgebildet sind.

5. Klemmelement nach Anspruch 4,
**dadurch gekennzeichnet,**
**daß** der Hülsenkörper (3) im Querschnitt U-förmig ist, wobei die U-Schenkel die Federschenkel (5) bilden und gegeneinander abgewinkelte Enden (10) haben.

6. Klemmelement nach Anspruch 4,
**dadurch gekennzeichnet,**
**daß** die abgewinkelten Enden (10) der Federschenkel (5) bezogen auf den Gesamtquerschnitt des Hülsenkörpers (3) dachschrägenförmig angeordnet sind.

7. Klemmelement nach Anspruch 5 oder 6,
**dadurch gekennzeichnet, daß** der U-Steg (6) des Hülsenkörpers (3) eine konstante Dicke hat und mittels gerundeter Bögen (8) in die Federschenkel (5) übergeht, die sich von dem jeweils zugehörigen Bogen (8) bis hin zur Abwinklung (9) ihrer Enden (10) verjüngen.

## Claims

1. Sleeve shaped clamping element with a clamping slot running in the longitudinal direction of the sleeve body and serving to connect an electric lead without stripping the insulation, wherein the sleeve body seen in cross-section has a box section or U-shape with U-arms, wherein the U-arms form two opposing spring arms which are in one piece connected with each other via a bottom U-web, wherein the bottom U-web (6) passes, through rounded curves (8), to the U-arms (5) which extend up to upper curves (9) from where said U-arms (5) form ends (10), wherein ends of the spring arms converge in the region towards the clamping slot and have cutting edges defining the clamping slot,
**characterised in that**
the two spring arms (5) taper in cross-section in their elastically deformable region towards the clamping slot (4) and in the section of their U-arm between the rounded curves (8) at the transition with the U-web (6) and the upper curves (9).

2. Clamping element according to claim 1 **characterised in that** the tapered cross-section extends up to the cutting edge (11) of the spring arm (5).

3. Clamping element according to claim 1 or 2, **characterised in that** the reduction in the cross-section of the spring arm (5) is constant.

4. Clamping element according to one of claims 1 to 3, **characterised in that** the two spring arms (5) are mirror symmetrical relative to a plane passing through the clamping slot (4) and both are formed with a narrowing of the cross-section.

5. Clamping element according to claim 4, **characterised In that** the sleeve body (3) is U-shaped in cross-section wherein the U-arms form the spring arms (5) and have ends (10) angled towards each other.

6. Clamping element according to claim 4, **characterised in that** the angled ends (10) of the spring arms (5) are arranged like an inclined roof in relation to the overall cross-section of the sleeve body (3).

7. Clamping element according to claim 5 or 6, **characterised in that** the U-web (6) of the sleeve body (3) has a constant thickness and changes by means of rounded curves (8) into the spring arms (5) which taper from the relevant curve (8) up to the angle (9) at their ends (10).

## Revendications

1. Elément de serrage sous forme de douille avec une rainure de serrage servant à la connexion sans dénudage d'un conducteur électrique et s'étendant en direction longitudinale du corps de douille, le corps de douille, vu en coupe transversale, ayant un profil en caisson ou un profil en U avec des bras en U, les bras en U formant deux bras élastiques situés l'un en face de l'autre, lesquels sont reliés ensemble d'une seule pièce par l'intermédiaire du dos inférieur du U, le dos du U passant, par l'intermédiaire d'arcs arrondis (8) aux bras élastiques (5) du U qui remontent jusqu'aux coudes (9) à partir desquels ils forment les extrémités 10 desdits bras, des extrémités de bras des bras élastiques convergeant dans la zone vers la rainure de serrage et présentant des lames délimitant la rainure de serrage,
**caractérisé en ce que**
les deux bras élastiques (5) s'amincissent concernant leur section transversale dans leur zone élastiquement déformable en direction de la rainure de serrage (4) et dans la zone de leur bras en U entre les arcs arrondis (8), au point de transition du dos du U, et les coudes supérieurs (9).

2. Elément de serrage selon la revendication 1, **caractérisé en ce que** la section transversale amincie parvient jusqu'à la lame (11) de la branche élastique (5).

3. Elément de serrage selon la revendication 1 ou 2, **caractérisé en ce que** la réduction de la section transversale de la branche élastique (5) du ressort est continue.

4. Elément de serrage selon l'une des revendications 1 à 3, **caractérisé en ce que** les deux bras élastiques par rapport à un plan traversant la rainure de serrage (4) sont inversés symétriquement et conçus tous les deux avec l'amincissement de la section transversale.

5. Elément de serrage selon la revendication 4, **caractérisé en ce que** le corps de douille (3) présente une section transversale en forme de U, la branche du U formant les bras élastiques (5) et présentant des extrémités coudées l'une à l'encontre de l'autre.

6. Elément de serrage selon la revendication 4, **caractérisé en ce que** les extrémités coudées (10) des bras élastique (5), en relation avec la section transversale globale du corps de douille (3), sont disposées en forme de versants.

7. Elément de serrage selon la revendication 5 ou 6, **caractérisé en ce que** le dos (6) du U du corps de douille (3) présente une épaisseur constante et se fond, par l'intermédiaire d'arcs arrondis (8), dans les bras élastiques (5), qui s'amincissent chacun de l'arc respectif (8) jusqu'au coude (9) de leurs extrémités (10).
